# EUROPÄISCHE PATENTSCHRIFT

(11) **EP 1 110 721 B1**
(45) Veröffentlichungstag und Bekanntmachung des Hinweises auf die Patenterteilung: **11.02.2009**
(21) Anmeldenummer: 00127629.4
(22) Anmeldetag: 16.12.2000
(51) Int. Cl.: B41F 13/00

(54) **Vorrichtung zum Wechseln eines rotationssymmetrischen Bauteiles**
Device for changing a rotationally symmetrical body
Dispositif pour remplacer une pièce à symétrie de revolution

(30) Priorität: 22.12.1999 DE 19962425
(43) Veröffentlichungstag der Anmeldung: 27.06.2001
(73) Patentinhaber: manroland AG, 63075 Offenbach/Main (DE)
(72) Erfinder: Richter, Franz-Peter, Dipl.-Ing., 64407 Fränkisch-Crumbach (DE); Guba, Reinhold, Dipl.-Ing., 64331 Weiterstadt (DE)
(74) Vertreter: Stahl, Dietmar

(56) Entgegenhaltungen:
- EP-A- 0 639 452
- DE-A- 1 938 751
- DE-A- 2 511 401
- GB-A- 2 158 774

## Beschreibung

Die Erfindung betrifft eine Druck- oder Lackiermaschine nach dem Oberbegriff des Hauptanspruches.

### [Stand der Technik]

Zum Wechseln eines rotationssymmetrischen Bauteiles wie eines Zylinders, insbesondere eines Formzylinders, aus einer Lagerung einer Druckmaschine ist eine entsprechende Vorrichtung aus EP 0 639 452 B1 bekannt. Diese Entnahmevorrichtung weist zwei Greifarme auf, mit denen der Formzylinder aus seiner Lagerung herausschwenkbar ist. Dabei ist die Entnahmevorrichtung neben, unter oder über dem jeweiligen Druckwerk der Druckmaschine angeordnet. Mittels einer Hubvorrichtung wird der Formzylinder am Druckwerk nach oben gefördert und dort an eine Haltevorrichtung übergeben. Die Hubvorrichtung schwenkt anschließend in eine neue Lageposition, so dass ein neuer Zylinder übergeben wird, der von der Hubvorrichtung der Entnahmevorrichtung zugeführt und in seinen Lagerungen im Druckwerk wieder einsetzbar ist.

Eine Walzenwechselvorrichtung ist aus DE 197 53 136 A1 bekannt. Zum Wechseln von Auftragwalzen in einem Kammerrakelauftragwerk ist die Auftragwalze in einem weitere in Lagerstellen fixierte Auftragwalzen aufnehmenden, bevorzugt als Trommel ausgebildeten, drehbaren Stern angeordnet. Bevorzugt ist die Lagerstelle der entsprechenden Auftragwalze im drehbaren Stern mit der Gebrauchslagerstelle (Funktionsverbindung von Kammerrakel und Auftragwalze) der Auftragwalze identisch. Alternativ ist eine Auftragwalze von der Vorratslagerstelle in eine Gebrauchslagerstelle verbringbar. In einer Ausbildung ist der die Auftragwalze tragende Stern bzw. die Trommel in der Plattenzylinderlagerstelle eines Druckwerkgestelles angeordnet.

Aus DE 198 19 389 A1 ist ein Lackierwerk für Rotationsdruckmaschinen bekannt, bei dem die auftragende Rasterwalze austauschbar gelagert ist. Das Lackwerk weist einen Lacktuchzylinder auf, der einem bogenführenden Zylinder zugeordnet ist, und mit der Rasterwalze und einem Kammerrakel in Funktionsverbindung ist. Im Lackierwerk ist ein vorzugsweise als drehbare Trommel ausgebildetes Magazin zur Aufnahme mehrerer Rasterwalzen angeordnet, wobei dem Magazin eine Hubeinrichtung für den Austausch von Rasterwalzen zugeordnet ist. Bevorzugt weist die Hubeinrichtung zwei Bänder auf, die an einem Ende am Magazin eingehängt und an dem anderen Ende auf einer antreibbaren Wickelwelle aufwickelbar sind. In einer weiteren Ausbildung ist eine Hubeinrichtung als Kettenzug mit Greiferarm zum Erfassen der Rasterwalze ausgeführt.

Nachteilig ist bei diesen Ausführungen, dass diese relativ aufwendig sind und dass insbesondere bei Verwendung von Bändern bzw. Ketten für den Bediener ein hoher Kraftaufwand erforderlich ist. Dabei ist die Sicherheit bei derartigen Anschlagmitteln häufig nicht gegeben.

Gemäß GB-A-2158774 ist eine Vorrichtung zum Auswechseln eines Plattenzylinders in einer Druckmaschine mit mehreren Plattenzylindern bekannt. Hierzu sind den Plattenzylindern mehrere Paare von Aufhängevorrichtungen mit je einem Lager zugeordnet, wobei jedes Lager zur Aufnahme des einen Endes der Welle des Plattenzylinders ausgebildet ist und zum Aufhängen des Plattenzylinders vertikal bewegbar ist. Jeder in einer Aufhängevorrichtung aufgenommene Plattenzylinder ist mittels Läuferpaaren horizontal bewegbar. Die Druckmaschine weist wenigstens ein Paar Hebeförderer mit einem in vertikaler Richtung heb- und senkbaren Förderteil und mehreren, an diesem befestigten Lagern zur Aufnahme jeweils eines Wellenendes eines Plattenzylinders auf. Die Lager der Aufhängevorrichtungen und die Lager der Hebeförderer sind so ausgebildet, dass der Plattenzylinder auf den Lagern der Aufhängevorrichtungen von den Lagern der Hebeförderer durch Absenken oder Anheben einer der Lagerungen übergeben bzw. übernommen wird.

### [Aufgabe der Erfindung]

Der Erfindung liegt die Aufgabe zu Grunde, eine Druck- oder Lackiermaschine der eingangs beschriebenen Art zu schaffen, die die genannten Nachteile vermeidet, die insbesondere einen sicheren Wechsel eines rotationssymmetrischen Bauteiles gestattet und eine Reduzierung der Rüstzeiten beim Wechsel derartiger rotationssymmetrischer Bauteile erlaubt.

Erfindungsgemäß wird die Aufgabe durch die Ausbildungsmerkmale des Hauptanspruches gelöst. Weiterbildungen ergeben sich aus den Unteransprüchen.

Ein erster Vorteil ist erfindungsgemäß darin begründet, dass in einem Druckwerk oder Lackwerk Zylinder oder Walzen als rotationssymmetrische Bauteile wechselbar sind, wobei der Wechsel sicher und automatisiert mittels einer Handhabevorrichtung durchführbar ist.

Ein weiterer Vorteil besteht darin, dass mittels der Handhabevorrichtung fest im Druckwerk oder Lackierwerk angeordnete Lagerungen/Lagerstellen für rotationssymmetrische Bauteile, wie Zylinder bzw. Walzen, bevorzugt individuell ansteuerbar sind.

Vorteilhaft ist ebenso, dass die Handhabevorrichtung mit Greifeinrichtungen zur endseitigen Aufnahme, Lagesicherung und Freigabe eines rotationssymmetrischen Bauteiles, wie beispielsweise Zylinder oder Walzen, in Funktionsverbindung ist. Dabei erfolgt die Sicherung des rotationssymmetrischen Bauteiles durch die Greifeinrichtungen mittels Formschluß, zum Beispiel durch Umschließen oder Durchdringen des Bauteiles, oder mittels Kraftschluß, zum Beispiel durch Klemmen.

Weiterhin ist von Vorteil, dass der Wechsel der rotationssymmetrischen Bauteile in relativ kurzer Zeit realisierbar ist und ein Krafteinsatz eines Bedieners zum Wechsel der Bauteile hinfällig ist.

Die Vorrichtung zum Wechseln von rotationssymmetrischen Bauteilen, wie Zylinder oder Walzen, ist bevorzugt in Druckwerken von Offset- oder Flexodruckmaschinen sowie in Lackwerken von Druckmaschinen und/oder von Lackiermaschinen einsetzbar.

### [Beispiele]

Die Erfindung soll an einem Ausführungsbeispiel näher erläutert werden. Dabei zeigen schematisch:
- Fig. 1: ein Druckwerk/Lackwerk mit einer Handhabevorrichtung in einer ersten Ausbildung (Seitenansicht),
- Fig. 2: ein Druckwerk/Lackwerk mit einer Handhabevorrichtung in einer zweiten Ausbildung (Seitenansicht),und
- Fig. 3: die Ausbildung gemäß Figur 1 in Vorderansicht.

Eine Vorrichtung zum Wechseln eines in einer Lagerung aufgenommenen rotationssymmetrischen Bauteiles 5, 15 in einer Druck- oder Lackiermaschine besteht im Wesentlichen aus einer antreibbaren und steuerbaren Handhabevorrichtung 10 und an dieser Handhabevorrichtung 10 zwei angeordneten antreibbaren und steuerbaren Greifeinrichtungen 9. Die Greifeinrichtungen 9 sind zur endseitigen Aufnahme, Lagefixierung und Freigabe des jeweils zu wechselnden rotationssymmetrischen Bauteiles 5 oder 15 an der Handhabevorrichtung 10 angeordnet. Die Handhabevorrichtung 10 ist dabei an einem z.B. in einer Halle fixiert angeordneten (der Druck-/ Lackiermaschine zugeordnet) oder an einem zur Druck- oder Lackiermaschine verfahrbaren Fördermittel, z.B. einem über die Druckwerke sich erstreckenden Portalmanipulator, anordbar oder direkt an einer Druckmaschine bzw. Lackiermaschine anordbar.

Am Beispiel eines Lackwerkes 1 einer Bogenrotationsdruckmaschine soll die Vorrichtung zum Wechseln von rotationssymmetrischen Bauteilen 15, 5 nachfolgend weiter erläutert werden. Ein Lackwerk 1, alternativ kann dies auch ein Druckwerk 1 sein, weist in bekannter Weise einen Formzylinder 4 auf, welcher bevorzugt ein Gummituch oder eine flexible Hochdruckplatte trägt. Dem Formzylinder 4 ist ein rotationssymmetrisches Bauteil 5, als Rasterwalze (Auftragwalze) mit Näpfchen und Stegen, zugeordnet. Das Bauteil 5 ist ferner mit einem Dosiersystem, zum Beispiel einem Kammerrakel oder wenigstens einer weiteren Walze, in Funktionsverbindung.

Dem einen Zylinderkanal aufweisenden Formzylinder 4 ist ein Druckzylinder 3 als Bogenführungszylinder zugeordnet und dem Druckzylinder 3 ist jeweils ein Transferzylinder 2 als Bogenführungszylinder in Förderrichtung des Bogenmaterials vor- bzw. nachgeordnet. Das rotationssymmetrische Bauteil 5 ist in einer, in je einem Seitengestell 13 angeordneten, vorzugsweise antreibbaren Lagerung 6 aufgenommen. Jedes Seitengestell 13 weist weitere vom Formzylinder 4 entfernt angeordnete Lagerstellen 7, 8 für die Ablage von weiteren, derzeit nicht benötigten Bauteilen als Vorratswalzen, zum Beispiel weiteren Rasterwalzen mit abweichendem Schöpfvolumen, in Parkposition auf. In den Figuren 1, 2 ist beispielhaft dazu das rotationssysmmetrische Bauteil 15 in der Lagerstelle 8 gezeigt. Neben den beispielhaft genannten Lagerstellen 7, 8 sind bei Bedarf weitere Lagerstellen anordbar, die von der Handhabevorrichtung 10 auf weiteren Führungsbahnen ansteuerbar sind.

Gemäß Figur 1 ist die Handhabevorrichtung 10 bevorzugt in den Seitengestellen 13 angeordnet und ist durch je eine an jedem Seitengestell 13 angeordnete horizontal und vertikal bewegbare Lineareinheit H, V gebildet, wobei die horizontale Lineareinheit H bevorzugt zwischen den Seitengestellen 13 untereinander verbunden ist. Am Seitengestell 13 ist weiterhin gestellfest ein horizontal verlaufende Linearführung 11 für die Lineareinheit H angeordnet.

Zur Aufnahme und Lagesicherung (und anschließender Freigabe) des rotationssymmetrischen Bauteiles 5 oder 15 ist an der Handhabevorrichtung 10 je eine beispielsweise formschlüssig das Bauteil 5 oder 15 erfassende Greifeinrichtung 9 bevorzugt an der vertikalen Lineareinheit V am freien Ende angeordnet.

In einer Weiterbildung ist jede vertikale Lineareinheit V in einem an jeder horizontalen Lineareinheit H angeordneten Drehgelenk 16 schwenkbar gelagert. Zur Durchführung der Schwenkbewegung ist eine am Drehgelenk 16 wirksame Betätigungseinrichtung vorgesehen.

Die Handhabevorrichtung 10 mit Greifereinrichtung 9 ist gemäß den Figuren 1 - 3 dem rotationssymmetrischen Bauteil 5 zugeordnet. Beispielsweise ist in der Lagerstelle 8 ein derzeit nicht benötigtes rotationssymmetrisches Bauteil 15, zum Beispiel eine Rasterwalze mit einem zum Bauteil 5 abweichenden Schöpfvolumen, in Parkposition gezeigt, hingegen ist die Lagerstelle 7 frei.

Gemäß Figur 2 ist wiederum ein Lackwerk 1 (alternativ ein Druckwerk 1) gezeigt. Die Handhabevorrichtung 10 besteht hierbei aus je einer am Seitengestell 13 angeordneten Dreheinheit 12 und je einer mit der Dreheinheit 12 in Funktionsverbindung stehenden vertikal bewegbaren Lineareinheit V.

Jede Dreheinheit 12 ist mit einer Betätigungseinrichtung, zum Beispiel einem pneumatisch beaufschlagbaren Arbeitszylinder, gekoppelt. Jede vertikale Lineareinheit V ist mit einer Betätigungseinrichtung gekoppelt und weist am freien Ende (den Lagerungen 6 bzw. den Lagerstellen 7,8 zugeordnet) eine Greifeinrichtung 9 zur Aufnahme, Lagesicherung und anschließender Freigabe des rotationssymmetrischen Bauteiles 5 oder 25 auf. Die Lagerstellen 7, 8 sind vom Formzylinder 4 entfernt und horizontal oder zu einer Horizontalen geneigt angeordnet. Die Anzahl der Lagerstellen 7, 8 sowie der Lagerung 6 ist nicht auf die gezeigte Ausführung beschränkt.

In Figur 3 ist die Handhabevorrichtung 10 mit zwei vertikal bewegbaren Greifeinrichtungen 9 gezeigt die dem Zapfen des rotationssymetrischen Bauteiles 5 zugeordnet sind. Jeder Zapfen weist eine Öffnung 14 auf, in die jeweils eine Greifeinrichtung 9 formschlüssig oder kraftschlüssig in Funktionsverbindung bringbar ist.

Eine bevorzugte formschlüssig betreibbare Greifeinrichtung 9 ist durch eine Kugeltraghülse mit wenigstens einer umfangsseitig verliersicher angeordneten Kugel gebildet. Jede Kugel ist dabei zum Umfang der Kugeltraghülse hervorstehbar und zurückziehbar angeordnet. An der Greifeinrichtung 9 ist eine Betätigungseinrichtung angeordnet, welche die Bewegung eines innerhalb der Kugeltraghülse bewegbaren, auf die Kugeln wirkenden Bolzens steuert, um eine formschlüssig lösbare Verbindung mit einer Öffnung 14 eines rotaionssymmetrischen Bauteiles 5 oder 15 zu realisieren.

Die Handhabevorrichtung 10 und die Greifeinrichtungen 9 sind antreibbar und steuerbar ausgeführt. Dabei ist die Handhabevorrichtung 10 zumindest auf einer zwischen der Lagerung 6 und der Lagerstelle 7 verlaufenden ersten Führungsbahn steuerbar und auf einer zwischen der Lagerung 6 und der Lagerstelle 8 verlaufenden zweiten Führungsbahn steuerbar. In einer bevorzugten weiteren Ausbildung ist die Handhabevorrichtung 10 zwischen den Lagerstellen 7,8 auf einer dritten Führungsbahn steuerbar.

Zum Wechseln eines rotationssymmetrischen Bauteiles 5 ist die Handhabevorrichtung 10 mit zwei Greifeinrichtungen 9 der Lagerung 6 zugeordnet. Die Greifeinrichtungen 9 werden mittels wenigstens einer Betätigungseinrichtung angetrieben, derart, dass das Bauteil 5 endseitig, vorzugsweise an den Zapfen, formschlüssig oder kraftschlüssig aus der offenen Lagerung 6 aufgenommen und lagefixiert wird.

Die Handhabevorrichtung 10 transportiert nun zumindest auf einer ersten Führungsbahn mittels vertikal und horizontal bewegbaren Lineareinheiten V, H oder mittels Dreheinheiten 12 und vertikal bewegbaren Lineareinheiten V das Bauteil 5 zur freien Lagerstelle 7 und legt das Bauteil 5 durch Freigabe aus den Greifeinrichtungen 9 ab. Dabei werden die Greifeinrichtungen 9 bevorzugt synchron gesteuert.

Soll die Lagerung 6 erneut ein rotationssymmetrisches Bauteil, z.B. das Bauteil 15, aufnehmen, so wird die Handhabevorrichtung 10 auf einer dritten Führungsbahn zwischen den Lagerstellen 7,8 bewegt und zur Lagerstelle 8 positioniert. Das in der Lagerstelle 8 angeordnete Bauteil 15 wird mittels der Greifeinrichtungen 9 (analog zum Bauteil 5) endseitig aufgenommen und lagefixiert und mittels Handhabevorrichtung 10 auf einer zweiten Führungsbahn zwischen der Lagerstelle 8 und der Lagerung 6 gesteuert und durch Freigabe aus den Greifeinrichtungen 9 in der Lagerung 6 abgelegt.

Die Greifeinrichtungen 9 sind mittels der Handhabevorrichtung 10 in einer definierten Entfernung am Lackwerk 1 positionierbar bis ein erneuter Wechsel eines rotationssymmetrischen Bauteiles 5 oder 15 erforderlich ist. Alternativ ist die Handhabevorrichtung 10 außerhalb des Lack-/Druckwerkes 1 positionierbar.

### [Bezugszeichenliste]

- 1: - Druckwerk/Lackwerk
- 2: - Transferzylinder
- 3: - Druckzylinder
- 4: - Formzylinder
- 5: - rotationssymmetrisches Bauteil
- 6: - Lagerung
- 7: - Lagerstelle
- 8: - Lagerstelle
- 9: - Greifeinrichtung
- 10: - Handhabevorrichtung
- 11: - Linearführung
- 12: - Dreheinheit
- 13: - Seitengestell
- 14: - Öffnung
- 15: - rotationssymmetrisches Bauteil
- 16: - Drehgelenk
- V: - vertikale Lineareinheit
- H: - horizontale Lineareinheit

## Patentansprüche

1. Druck- oder Lackiermaschine mit einem rotationssymmetrischen Bauteil (5,15), welches auswechselbar in einer in Seitengestellen (13) angeordneten Lagerung (6) aufgenommen ist, sowie einer antreibbaren, steuerbaren Handhabevorrichtung (10),
**dadurch gekennzeichnet,**
**dass** an der Handhabevorrichtung (10) zwei antreibbare und steuerbare Greifeinrichtungen (9) zur endseitigen Aufnahme, Lagesicherung und Freigabe eines rotationssymmetrischen Bauteils (5 oder 15) angeordnet sind und dass die Handhabevorrichtung (10) zumindest auf einer zwischen einer Lagerung (6) und einer ersten Lagerstelle (7) verlaufenden ersten Führungsbahn steuerbar ist und zwischen einer der Lagerung (6) und einer zweiten Lagerstelle (8) verlaufenden zweiten Führungsbahn steuerbar ist.

2. Druck- oder Lackiermaschine nach Anspruch 1,
**dadurch gekennzeichnet,**
**dass** die Handhabevorrichtung (10) zwischen der ersten und zweiten Lagerstelle (7, 8) auf einer dritten Führungsbahn steuerbar ist.

3. Druck- oder Lackiermaschine nach Anspruch 1,
**dadurch gekennzeichnet,**
**dass** die Handhabevorrichtung (10) an den Seitengestellen (13) angeordnet ist.

4. Druck- oder Lackiermaschine nach Anspruch 1 und 3,
dass am jeweiligen Seitengestell (13) die Handhabevorrichtung (10) durch eine horizontal und eine vertikal bewegbare Lineareinheit (H, V) gebildet ist.

5. Druck- oder Lackiermaschine nach Anspruch 1 und 3,
**dadurch gekennzeichnet,**
**dass** am jeweiligen Seitengestell (13) die Handhabevorrichtung (10) durch eine gestellfest angeordnete Dreheinheit (12) und eine mit der Dreheinheit (12) in Funktionsverbindung stehende vertikal bewegbare Lineareinheit (V) gebildet ist.

6. Druck- oder Lackiermaschine nach Anspruch 4,
**dadurch gekennzeichnet,**
**dass** jede vertikale Lineareinheit (V) in einem an jeder horizontalen Lineareinheit (H) angeordneten Drehgelenk (16) schwenkbar gelagert ist.

7. Druck- oder Lackiermaschine nach wenigstens Anspruch 1,
**dadurch gekennzeichnet,**
**dass** die Greifeinrichtung (9) das rotationssymmetrische Bauteil (5 oder 15) formschlüssig aufnimmt und in seiner Lage sichert.

8. Druck- oder Lackiermaschine nach wenigstens Anspruch 1,
**dadurch gekennzeichnet,**
**dass** die Greifeinrichtung (9) dass rotationssymmmetrische Bauteil (5 oder 15) kraftschlüssig aufnimmt und in seiner Lage sichert.

9. Druck- oder Lackiermaschine nach Anspruch 7,
**dadurch gekennzeichnet,**
**dass** die Greifeinrichtung (9) durch eine Kugeltraghülse mit wenigstens einer umfangsseitig verliersicher angeordneten Kugel gebildet ist, dass jede Kugel zum Umfang der Kugeltraghülse hervorstehbar und zurückziehbar angeordnet ist und dass eine Betätigungseinrichtung an der Greifeinrichtung (9) angeordnet ist, welche die Bewegung der Kugeltraghülse mittels eines Bolzens steuert, um eine formschlüssig lösbare Verbindung mit einer Öffnung (14) des zu wechselnden Bauteiles (5 oder 15) zu erzielen.

## Claims

1. A printing or painting machine with a rotation-symmetrical component (5, 15) which is interchangeably mounted in a bearing (6) accommodated in lateral stands (13) and a drivable, controllable handling device (10), **characterized in that** on the handling device (10) two drivable and controllable gripping devices (9) for the end-sided mounting, position-securing and releasing of a rotation-symmetrical component (5 or 15) are arranged and that the handling device (10) is at least controllable on a first guideway which runs between a bearing (6) and a first bearing point (7) and is controllable on a second guideway which runs between the bearing (6) and a second bearing point (8).

2. The printing or painting machine according to Claim 1, **characterized in that** the handling device (10) is controllable on a third guideway between the first and second bearing point (7, 8).

3. The printing or painting machine according to Claim 1, **characterized in that** the handling device (10) is arranged on the lateral stands (13).

4. The printing and painting machine according to Claims 1 and 3, **characterized in that** on the respective lateral stand (13) the handling device (10) is formed through a horizontally and vertically moveable linear unit (HB).

5. The printing or painting machine according to Claim 1 and 3, **characterized in that** on the respective lateral stand (13) the handling device (10) is formed through a rotary unit (12) arranged stand-fixed and a vertically moveable linear unit (V) operationally connected with the rotary unit (12).

6. The printing or painting machine according to Claim 4, **characterized in that** each vertical linear unit (V) is swivel-mounted in a rotary joint (16) arranged on each horizontal linear unit (H).

7. The printing or painting machine according to at least Claim 1, **characterized in that** the gripping device (9) positively accommodates and secures in its position the rotation-symmetrical component (5 or 15).

8. The printing or painting machine according to at least Claim 1, **characterized in that** the gripping device (9) non-positively accommodates and secures in its position the rotation-symmetrical component (5 or 15).

9. The printing or painting machine according to Claim 7, **characterized in that** the gripping device (9) is formed by a ball support sleeve with at least one ball captively arranged on the circumference side, that each ball is arranged protrudable and retractable relative to the circumference of the ball support sleeve and that an actuation device is arranged on the gripping device (9) which controls the movement of the ball support sleeve by means of a bolt in order to achieve a positive releasable connection with an opening (14) of the component (5 or 15) to be changed.

## Revendications

1. Machine à imprimer ou à laquer avec un élément symétrique en rotation (5, 15), qui est logé de façon interchangeable dans un logement (6) disposé dans des châssis latéraux (13), ainsi qu'avec un dispositif de manipulation (10) susceptible d'être commandé et entraîné,
**caractérisée en ce que,**
sur le dispositif de manipulation (10) sont disposés deux dispositifs de préhension (9) susceptibles d'être commandés et entraînés, pour la réception, sécurisation de position et libération côté extrémité d'un élément symétrique en rotation (5 ou 15) et **en ce que** le dispositif de manipulation (10) est susceptible d'être commandé au moins sur une première glissière de guidage s'étendant ente un logement (6) et un premier point d'appui (7) et entre une deuxième glissière de guidage s'étendant entre un logement (6) et un deuxième point d'appui (8).

2. Machine à imprimer ou à laquer selon la revendication 1,
**caractérisée en ce que,**
le dispositif de manipulation (10) est susceptible d'être commandé entre le premier et le deuxième point d'appui (7, 8) sur une troisième glissière de guidage.

3. Machine à imprimer ou à laquer selon la revendication 1,
**caractérisée en ce que,**
le dispositif de manipulation (10) est disposé sur les châssis latéraux (13).

4. Machine à imprimer ou à laquer selon la revendication 1 et 3,
**caractérisée en ce que** sur le châssis latéral (13) concerné, le dispositif de manipulation (10) est formé par une unité linéaire (H, V) mobile à l'horizontale et à la verticale.

5. Machine à imprimer ou à laquer selon la revendication 1 et 3,
**caractérisée en ce que,**
sur le châssis latéral (13) concerné, le dispositif de manipulation (10) est formé par une unité rotative (12) fixée de façon stationnaire sur le châssis et par une unité linéaire (V) mobile à la verticale, qui est en liaison fonctionnelle avec l'unité rotative (12).

6. Machine à imprimer ou à laquer selon la revendication 4,
**caractérisée en ce que,**
chaque unité linéaire verticale (V) est logée de façon pivotante dans une articulation tournante (16) disposée sur chaque unité linéaire horizontale (H).

7. Machine à imprimer ou à laquer selon au moins la revendication 1,
**caractérisée en ce que,**
le dispositif de préhension (9) réceptionne par complémentarité de forme l'élément symétrique en rotation (5 ou 15) et le sécurise dans sa position.

8. Machine à imprimer ou à laquer selon au moins la revendication 1,
**caractérisée en ce que,**
le dispositif de préhension (9) réceptionne par complémentarité de force l'élément symétrique en rotation (5 ou 15) et le sécurise dans sa position.

9. Machine à imprimer ou à laquer selon la revendication 7,
**caractérisée en ce que,**
le dispositif de préhension (9) est formé par une douille porte-sphère avec au moins une sphère disposée de façon imperdable sur le côté périphérique, **en ce que** chaque sphère est disposée de manière à pouvoir saillir et se retirer par rapport à la périphérie de la douille porte-sphère et **en ce qu'**un dispositif de manoeuvre, lequel commande le déplacement de la douille porte-sphère au moyen d'un boulon, pour obtenir une liaison amovible par complémentarité de forme avec une ouverture (14) de l'élément à changer (5 ou 15) est disposé sur le dispositif de préhension (9).
